# EUROPÄISCHE PATENTSCHRIFT

(11) **EP 1 188 877 B1**
(45) Veröffentlichungstag und Bekanntmachung des Hinweises auf die Patenterteilung: **07.04.2004**
(21) Anmeldenummer: 01114067.0
(22) Anmeldetag: 09.06.2001
(51) Int. Cl.: E04F 10/06

(54) **Gelenkarm-Markise**
Awning with articulated arms
Store à bras articulés

(30) Priorität: 15.09.2000 DE 10045582
(43) Veröffentlichungstag der Anmeldung: 20.03.2002
(73) Patentinhaber: Schmitz-Werke GmbH + Co., 48282 Emsdetten (DE)
(72) Erfinder: Kröner, Sven, 49497 Mettingen (DE); Diekmann, Martin, 49497 Mettingen (DE)
(74) Vertreter: Schneck, Herbert, Dipl.-Phys., Dr.

(56) Entgegenhaltungen:
- EP-A- 0 839 971
- DE-A- 2 359 132
- US-A- 4 479 526

## Beschreibung

Die Erfindung richtet auf eine Gelenkarm-Markise umfassend zwei Haltekonsolen zur Lagerung der Tuchwelle und der Gelenkarme, wobei jede Haltekonsole wenigstens einen sich senkrecht zur Ebene der Befestigungswand erstreckenden Flanschabschnitt aufweist, wobei die Tuchwelle und die Gelenkarme an Tragplatten gelagert sind, wobei die Tragplatten jeweils am Flanschabschnitt der Haltekonsole anliegen, wobei Flanschabschnitt und Tragplatte über ein Schwenklager miteinander verbunden sind. Es handelt sich also um eine tragrohrlose Markise, bei welcher die Gelenkarme nicht am Tragrohr, sondern an den Haltekonsolen befestigt sind.

Eine derartige Gelenkarm-Markise ist aus der DE 23 59 132 A 1 bekannt. Diese umfasst zwei Haltekonsolen zur Befestigung der Markise an einer Befestigungswand. An jeder Haltekonsole ist eine Tragplatte schwenkbar und feststellbar gelagert. An den Tragplatten sind eine Tuchwelle und zwei Gelenkarme gelagert. Die Tragplatten weisen jeweils zwei kreisbogenförmige Langlöcher auf. Jedes Langloch wird von einer Befestigungsschraube durchsetzt, die mit der jeweiligen Haltekonsole verschraubt ist. Nachteilig bei dieser bekannten Markise ist die komplizierte Winkeleinstellung der Gelenkarme.

Der Erfindung liegt daher die Aufgabe zugrunde, bei einer Gelenkarm-Markise der gattungsgemäßen Art eine einfache und sichere Winkeleinstellung der Gelenkarme zu ermöglichen.

Diese Aufgabe wird erfindungsgemäß dadurch gelöst, daß Tragplatte und Flanschabschnitt im Abstand von dem Schwenklager Langlöcher gleicher Breite aufweisen, welche schräg zueinander verlaufen, und eine Feststellschraube mit der Breite der Langlöcher entsprechendem Durchmesser beide Langlöcher durchsetzt und mittels einer der Feststellschraube zugeordneten Feststellmutter die Tragplatte relativ zu dem Flanschabschnitt der Haltekonsole winkeleinstellbar festlegbar ist.

Durch diese erfindungsgemäße Ausgestaltung wird in besonders einfacher Weise eine Verstellung ermöglicht, wobei durch die Winkelanordnung der beiden Langlöcher relativ zueinander eine Montage möglich wird, die einerseits zu einem dauerhaft festen Sitz beiträgt und andererseits beim Justieren verhindert, daß die Feststellschraube herunterfällt.

In weiterer Ausgestaltung der Erfindung ist vorgesehen, daß das Schwenklager durch zwei fluchtende Bohrungen in der Tragplatte bzw. in dem Flanschabschnitt gebildet wird, die von einer Feststellschraube durchsetzt werden. Die Feststellschraube kann ihrerseits in eine Gewindebohrung eingreifen oder durch eine Mutter festgelegt sein.

Mit Vorteil weist jede Haltekonsole einen parallel zur Wandbefestigungsebene verlaufenden zweiten Flanschabschnitt mit Bohrungen für Wandbefestigungsschrauben auf.

Zur Realisierung einer Einstellung der Gelenkarme relativ zur Tuchwelle kann wenigstens eine der Wandbefestigungs-Bohrungen als Langloch ausgebildet sein, wobei in dem zweiten Flanschabschnitt eine senkrecht zu diesem Langloch verlaufende, in dieses mündende Gewindebohrung mit einer Einstellschraube vorgesehen ist.

Nachfolgend wird die Erfindung anhand eines bevorzugten Ausführungsbeispiels in Verbindung mit der Zeichnung näher erläutert. Dabei zeigen:
- Fig. 1: eine Seitenansicht einer erfindungsgemäßen Markise von außen,
- Fig. 2: eine Fig. 1 entsprechende Darstellung mit einer stärker nach unten geneigten Winkeleinstellung,

- Fig. 3: eine Ansicht einer erfindungsgemäßen Gelenkarm-Markise von außen aus einem gegenüber Fig. 1 um 180° versetzten Blickwinkel,
- Fig. 4: eine Ansicht des Haltekonsolen-Bereichs von innen und
- Fig. 5: eine Aufsicht auf den Haltekonsolen-Bereich.

Eine in der Zeichnung dargestellte Markise umfaßt eine Tuchwelle 1 zum Aufrollen eines Markisentuches 2, welche beidseitig an Tragplatten 3 gelagert ist und über ein Getriebe 4 und einen Drehzapfen 5 mit Öse 6 zum Auf- und Abwickeln des Markisentuches drehantreibbar ist. An den seitlichen Tragplatten 3 sind auch die Gelenkarme 7 gelagert, die das Markisentuch tragen, und deren äußere Enden mit einem Ausfallprofil 8 verbunden sind.

Die Tragplatten 3 der Markise sind an Haltekonsolen 9 gelagert, welche einen Flanschabschnitt 10 aufweisen, der sich senkrecht zu der Hauswand-Befestigungsebene 11 erstreckt, und weisen einen zweiten Flanschabschnitt 12 auf, der sich parallel zur Hauswand-Befestigungsebene 11 und senkrecht zum ersten Flanschabschnitt 10 erstreckt. Dieser zweite Flanschabschnitt 12 ist mit zwei Befestigungsbohrungen 13 bzw. 14 versehen, wobei die Bohrung 14 als Langloch ausgebildet ist. Senkrecht zu diesem Langloch 14 erstreckt sich in dem Flanschabschnitt 12 eine Gewindebohrung 15 mit einer Einstellschraube 16, welche sich mit ihrem inneren Ende an einer Wand-Befestigungsschraube 17 abstützt, welche das Langloch 14 durchsetzt und für eine gebäudeseitige Befestigung dient. Eine weitere Wand-Befestigungsschraube 18 durchsetzt die in der Zeichnung obere Befestigungsbohrung 19.

Aufgrund dieser Ausgestaltung ist es möglich, die Wand-Befestigungsschraube 18 praktisch als Schwenklager für eine Winkel-Einstellung mittels der Einstellschraube 16 zu verwenden, um auf diese Weise zu erreichen, daß die Gelenkarme 7 im eingefahrenen Zustand der Markise parallel zur Tuchwelle 1 und parallel zueinander verlaufen.

Der erste, zur Hauswand-Befestigungsebene 11 senkrechte Flanschabschnitt 10 jeder Haltekonsole 9 ist, in der Zeichnung oben, mit einer Bohrung 20 für eine Schraube 21 versehen, welche ein Schwenklager für die Tragplatte 3 relativ zu dem ersten Flanschabschnitt 10 bildet, und welche in eine Gewindebohrung 20' eingreift.

Unterhalb der Schraube 21 ist in dem ersten Flanschabschnitt 10 ein Langloch 22 und in der Tragplatte 3 ein Langloch 23 ausgebildet, welche sich kreuzen bzw. teilweise überlappen. Beide Langlöcher 22, 23 weisen eine Breite auf, die dem Durchmesser einer Feststellschraube 24 mit Mutter 25 entspricht.

Aufgrund dieser Anordnung ist es möglich, die Tragplatte 3 und damit die Gelenkarme 7 um das Schwenklager 21 zu verschwenken, bis eine gewünschte Neigungseinstellung für die Gelenkarme 7 erreicht ist. Dabei wird die Position der Feststellschraube 24 in Längsrichtung der beiden Langlöcher 22, 23 verändert, wobei nach Festziehen der Feststellschraube 24 bzw. der zugehörigen Mutter 25 eine definierte, feste Neigungseinstellung erreicht ist. Diese Neigungseinstellung kann für beide Gelenkarme unabhängig voneinander vorgenommen werden, so daß gebäudeseitige Unebenheiten ausgeglichen werden. Hinzu kommt die Möglichkeit der Feineinstellung über die Einstellschraube 16.

## Patentansprüche

1. Gelenkarm-Markise
- umfassend zwei Haltekonsolen (9) zur Lagerung der Tuchwelle (1) und der Gelenkarme (7),
- wobei jede Haltekonsole (9) wenigstens einen sich senkrecht zur Ebene (11) der Befestigungswand erstreckenden Flanschabschnitt (10) aufweist,
- wobei die Tuchwelle (1) und die Gelenkarme (7) an Tragplatten (3) gelagert sind,
- wobei die Tragplatten (3) jeweils am Flanschabschnitt (10) der Haltekonsole (9) anliegen,
- wobei Flanschabschnitt (10) und Tragplatte (3) über ein Schwenklager miteinander verbunden sind,
**dadurch gekennzeichnet, daß**
- Tragplatte (3) und Flanschabschnitt (10) im Abstand von dem Schwenklager Langlöcher (22, 23) gleicher Breite aufweisen, welche schräg zueinander verlaufen, und
- eine Feststellschraube (24) mit der Breite der Langlöcher (22, 23) entsprechendem Durchmesser beide Langlöcher durchsetzt und mittels einer der Feststellschraube (24) zugeordneten Feststellmutter (25) die Tragplatte (3) relativ zu dem Flanschabschnitt (10) der Haltekonsole (9) winkeleinstellbar festlegbar ist.

2. Gelenkarm-Markise nach Anspruch 1, **dadurch gekennzeichnet, daß** das Schwenklager durch zwei fluchtende Bohrungen (20, 20') in der Tragplatte (3) bzw. in dem Flanschabschnitt (10) gebildet wird, die von einer Feststellschraube (24) durchsetzt werden.

3. Gelenkarm-Markise nach Anspruch 1, **dadurch gekennzeichnet, daß** jede Haltekonsole einen parallel zur Wandbefestigungsebene verlaufenden zweiten Flanschabschnitt mit Bohrungen für Wandbefestigungsschrauben aufweist.

4. Gelenkarm-Markise insbesondere nach Anspruch 3, **dadurch gekennzeichnet, daß** wenigstens eine der Wandbefestigungs-Bohrungen als Langloch ausgebildet ist, und daß in dem zweiten Flanschabschnitt eine senkrecht zu diesem Langloch verlaufende, in dieses mündende Gewindebohrung mit einer Einstellschraube (16) vorgesehen ist.

## Claims

1. Joint-arm awning, comprising
- two brackets (9) for mounting the fabric shaft (1) and the joint arms (7);
- each bracket (9) having at least one flange portion (10) that is perpendicular to the plane (11) of the wall where it is to be fixed;
- the fabric shaft (1) and the joint arms (7) being mounted on supporting plates (3);
- the supporting plates (3) respectively bearing against the flange portion (10) of the bracket (9);
- the flange portion (10) and supporting plate (3) being joined to each other by a pivot bearing;
**characterized**
- **in that** the supporting plate (3) and the flange portion (10), at a distance from the pivot bearing, have oblong holes (22, 23) of equal width which incline towards each other; and
- **in that** a fixing screw (24) of a diameter that corresponds to the width of the oblong holes (22, 23) passes through both oblong holes and is fixable by means of a nut (25), which is allocated to the fixing screw (24), for adjustment of the angle of the supporting plate (3) relative to the flange portion (10) of the bracket (9).

2. Joint-arm awning according to claim 1, **characterized in that** the pivot bearing is formed by two drilled holes (20, 20') in the supporting plate (3) and in the flange portion (10), respectively, the drilled holes (20, 20') being in alignment and a fixing screw (24) passing there-through.

3. Joint-arm awning according to claim 1, **characterized in that** each bracket comprises a second flange portion with drilled holes for wall attachment screws, the second flange portion being parallel to the plane of attachment to the wall.

4. Joint-arm awning, in particular according to claim 3, **characterized in that** at least one of the drilled holes for attachment to the wall is an oblong hole; and **in that** a threaded hole with an adjusting screw (16) is provided in the second flange portion, the threaded hole being perpendicular to, and mouthing into, this oblong hole.

## Revendications

1. Store à bras articulés
- comprenant deux consoles de maintien (9) pour le logement du tube d'enroulement (1) et des bras articulés (7),
- moyennant quoi chaque console de maintien (9) présente au moins une partie de bride (10) s'étendant de manière perpendiculaire au plan (11) du mur de fixation,
- moyennant quoi le tube d'enroulement (1) et les bras articulés (7) sont situés au niveau des plaques de support (3),
- moyennant quoi les plaques de support (3) s'appuient respectivement sur les parties de bride (10) de la console de maintien (9),
- moyennant quoi la partie de bride (10) et la plaque de support (3) sont reliées par l'intermédiaire d'un palier d'articulation,
**caractérisé en ce que**
- la plaque de support (3) et la partie de bride (10) présentent à distance du palier d'articulation des trous oblongs (22, 23) de même largeur, qui s'étendent de manière inclinée l'un part rapport à l'autre, et
- une vis de blocage (24) avec un diamètre correspondant à la largeur des trous oblongs (22, 23) passe à travers les deux trous oblongs et au moyen d'un des écrous de blocage (25) associés à la vis de blocage (24) la plaque de support (3) peut être fixée de manière réglable angulairement par rapport à la partie de bride (10) de la console de maintien (9).

2. Store à bras articulés selon la revendication 1, **caractérisé en ce que** le palier d'articulation est formé par deux orifices en alignement précis (20, 20') dans la plaque de support (3) ou dans la partie de bride (10), une vis de blocage (24) passant à travers lesdits orifices.

3. Store à bras articulés selon la revendication 1, **caractérisé en ce que** chaque console de maintien présente une seconde partie de bride parallèle au plan de fixation-murale avec des orifices pour les vis de fixation murale.

4. Store à bras articulés en particulier selon la revendication 3, **caractérisé en ce qu'**au moins un des orifices de fixation murale est conçu comme un trou oblong, et **en ce qu'**il est prévu dans cette seconde partie de bride un trou taraudé perpendiculaire à ce trou oblong et débouchant dans celui-ci avec une vis de réglage (16).
